# EUROPÄISCHE PATENTSCHRIFT

(11) **EP 1 893 805 B1**
(45) Veröffentlichungstag und Bekanntmachung des Hinweises auf die Patenterteilung: **28.10.2009**
(21) Anmeldenummer: 06743206.2
(22) Anmeldetag: 15.03.2006
(51) Int. Cl.: D21F 3/02

(54) **LANGSPALTPRESSE**
LONG NIP PRESS
PRESSE A LONG INTERSTICE DE PRESSION

(30) Priorität: 30.04.2005 DE 102005020220
(43) Veröffentlichungstag der Anmeldung: 05.03.2008
(73) Patentinhaber: Voith Patent GmbH, 89522 Heidenheim (DE)
(72) Erfinder: MESCHENMOSER, Andreas, 88263 Horgenzell (DE); AUGSCHELLER, Thomas, 89429 Bachhagel (DE); MIRSBERGER, Peter, 88255 Baienfurt (DE); SCHÜTTE, Andreas, 89518 Heidenheim (DE)
(86) Internationale Anmeldenummer: PCT/EP2006/060720
(87) Internationale Veröffentlichungsnummer: WO 2006/117261

(56) Entgegenhaltungen:
- EP-A- 0 859 081
- WO-A-2004/088229
- US-A1- 2002 179 270
- US-B1- 6 254 728

## Beschreibung

Die Erfindung betrifft eine Langspaltpresse zur Entwässerung einer Papier-, Karton-, Tissue- oder einer anderen Faserstoffbahn in einer Maschine zur Herstellung und/oder Veredlung derselben, bestehend aus einer Presswalze mit einem flexiblen Walzenmantel und einem Presselement mit konkaver Pressfläche, welches den Walzenmantel zur Bildung eines verlängerten Pressspaltes zu einer zylindrischen Gegenwalze drückt, wobei der Durchmesser der Presswalze unter 1 m liegt.

Derartige Pressen (vgl. WO-A-2004/088229) kommen oft bei Umbauten zum Einsatz und können dabei wegen des geringen Raumbedarfs konventionelle Pressen ersetzen.

Langspaltpressen erlauben wegen der längeren Verweilzeit im Pressspalt eine intensive und dennoch schonende Entwässerung der Faserstoffbahn.

Jedoch steht dem die große Belastung des flexiblen Walzenmantels im Pressspaltbereich infolge Verformung, insbesondere bei relativ kleinen Walzendurchmessern entgegen. Außerdem ist der Pressimpuls und damit auch die Entwässerungsleistung begrenzt.

Die Aufgabe der Erfindung ist es daher, bei möglichst geringem Raumbedarf der Pressanordnung die Belastung des flexiblen Walzenmantels zu vermindern.

Erfindungsgemäß wurde die Aufgabe dadurch gelöst, dass der Durchmesser der Gegenwalze mehr als 0,8 m beträgt und die Presswalze höchstens 0,6 m breiter als die Gegenwalze ist und der Durchmesser der Presswalze kleiner als der Durchmesser der Gegenwalze ist.

Dabei sorgt der relativ große Durchmesser der Gegenwalze für eine ausreichende Belastbarkeit ohne eine zu starke Durchbiegung derselben.

Außerdem hat der relativ große Durchmesser der Gegenwalze eine verminderte Krümmung der Pressfläche und damit auch eine geringere Belastung des flexiblen Walzenmantels zur Folge. Dies erlaubt es, die Pressfläche der Presselemente soweit zu vergrößern, dass die Realisierung höherer Pressimpulse möglich wird, ohne einen größeren Durchmesser des Walzenmantels erforderlich zu machen. Dem sind jedoch Grenzen gesetzt.

Im Übergangsbereich von der konkaven Pressfläche zu der zylindrischen Einspannung des Walzenmantels an den Enden der Presswalze kommt es zu einer Belastung des flexiblen Walzenmantels infolge Verformung. Wegen des relativ großen Durchmessers der Gegenwalze ist diese Belastung jedoch bereits so weit vermindert, dass die Presswalze die Gegenwalze um nur noch 0,6 m überragen muss, was den Aufwand und die Maschinenbreite vermindert.

Durch die längere Pressfläche und die sich damit ergebende längere Verweilzeit der Faserstoffbahn im Pressspalt wird auch bei höheren Pressimpulsen eine volumenschonende Entwässerung der Faserstoffbahn gewährleistet.

Die Belastung des Walzenmantels der Presswalze infolge der Verformung im Pressspaltbereich wird dadurch noch weiter vermindert, dass der Durchmesser der Presswalze kleiner als der Durchmesser der Gegenwalze ist, da sich im Ergebnis eine geringere konvexe Krümmung des Pressspaltes in Bahnlaufrichtung ergibt.

Um die sich hierdurch ergebenden Möglichkeiten im Verhältnis zum Aufwand optimal nutzen zu können, sollte der mittlere Pressdruck im Pressspalt größer als 2 MPa, vorzugsweise größer als 3 MPA und insbesondere größer als 4 MPa sein.

Dabei hat es sich in Abhängigkeit von den Einsatzbedingungen, insbesondere den Anforderungen, die durch die zu entwässernde Faserstoffbahn gestellt werden, als vorteilhaft erwiesen, wenn die Pressfläche in Bahnlaufrichtung eine Länge von bis zu 80 mm, vorzugsweise von bis zu 100 mm und insbesondere von bis zu 140 mm aufweist.

Für eine Realisierung von besonders langen Pressflächen und somit auch langen Verweilzeiten kann es insbesondere bei hohen Maschinengeschwindigkeiten und/oder zur Volumenschonung von Vorteil sein, wenn die Pressfläche in Bahnlaufrichtung eine Länge von bis zu 160 mm, vorzugsweise bis zu 190 mm und insbesondere von bis zu 230 mm aufweist.

Wegen der hohen mittleren Pressdrücke und den kleinen Walzendurchmessern sind die Vorteile der Erfindung vor allem bei Pressen zu erhalten, in denen die Breite der Presswalze weniger als 7,5 m, vorzugsweise weniger als 6,8 m und insbesondere weniger als 5,5 m beträgt.

Auf Grund des relativ großen Durchmessers der Gegenwalze ergibt sich, wie bereits ausgeführt, eine geringere Belastung des flexiblen Walzenmantels im Übergangsbereich von der konkaven Pressfläche zu der zylindrischen Einspannung des Walzenmantels an den Enden der Presswalze. Dies führt dazu, dass die Presswalze, d.h. ihr Walzenmantel unter Umständen nur noch lediglich höchstens 0,5 m, vorzugsweise höchstens 0,4 m breiter als die Gegenwalze, d.h. deren Mantelfläche sein muss.

Nachfolgend soll die Erfindung an einem Ausführungsbeispiel näher erläutert werden. In der beigefügten Zeichnung zeigt:
- Figur 1:: einen schematischen Querschnitt durch eine Langspaltpresse,
- Figur 2:: eine Seitenansicht der Langspaltpresse und
- Figur 3:: eine Darstellung des Pressdruckverlaufs im Langspalt.

Gemäß Figur 1 wird der verlängerte Pressspalt zur Entwässerung einer Faserstoffbahn 1, insbesondere einer Papierbahn in einer Papiermaschine von einer zylindrischen Gegenwalze 5 und einer darüber angeordneten Presswalze 4 gebildet. Dabei sind die Walzenachsen beidseitig in einer Walzenstuhlung 10 gelagert.

Die Faserstoffbahn 1 durchläuft den Pressspalt hier beispielhaft gemeinsam mit beidseitig je einem Entwässerungsband 2,3 in Form eines Pressfilzes. Diese Entwässerungsbänder 2,3 nehmen einen großen Teil des im Pressspalt aus der Faserstoffbahn 1 gepressten Wassers auf und transportieren dieses aus dem Pressspalt.

Zur Bildung eines verlängerten Pressspaltes besitzt die Presswalze 4 einen flexiblen Walzenmantel 9 aus faserverstärktem Kunststoff, welcher von einem hydraulischen Presselement 6 mit konkaver Pressfläche zur Gegenwalze 5 gedrückt wird.

Hierbei ist das Presselement 6 als sich axial erstreckender Pressschuh ausgebildet.

Wegen des langen Pressspaltes und der damit verbundenen längeren Verweilzeit der Faserstoffbahn 1 im Pressspalt ist eine intensive, aber dennoch schonende Entwässerung selbst bei hohen Maschinengeschwindigkeiten möglich.

Während der Durchmesser der Presswalze hier beispielhaft bei 0,8 m liegt, hat die Gegenwalze 5 einen Durchmesser von 1 m.

Die Pressfläche des Presselementes 6 hat in Bahnlaufrichtung 11 eine Länge L von ca. 160 mm, so dass das Verhältnis zwischen dieser Länge L und dem Durchmesser der Presswalze 4 bei 0,2 liegt.

Die derart dimensionierte Langspaltpresse stellt eine sehr kompakte Presseinheit dar und eignet sich dadurch hervorragend für den Ersatz konventioneller Presseinheiten mit kurzem Pressspalt.

Wegen des größeren Durchmessers der Gegenwalze 5 können relativ lange Pressschuhe zum Einsatz kommen, ohne große Presswalzen 4 erforderlich zu machen.

Dies wiederum erlaubt es größere Pressimpulse zu erzeugen, wobei hier der mittlere Pressdruck *p̅* im Pressspalt größer 4 MPa ist.

Wie in Figur 1 zu sehen, ist die Rotationsachse 8 des Walzenmantels 9 der Presswalze 4 um einen Betrag a entgegen der Bahnlaufrichtung 11 zu der durch die Träger der Presswalze 4 und der Gegenwalze 5 laufenden Pressebene 7 versetzt angeordnet.

Dieses Versetzen der Pressfläche führt zu einem asymmetrischen Pressdruckverlauf.

Gemäß Figur 3 soll der Pressdruck am Einlauf des Pressspaltes allmählich bis zu einem Maximum ansteigen und von dort bis zum Auslauf plötzlich abfallen.

Die Breite der Presswalze 4 beträgt etwa 6,5 m, was eine geringe Durchbiegung der Gegenwalze 5 zur Folge hat.

Da die Enden des flexiblen Walzenmantels 9 der Presswalze 4 von zylindrischen Seitenscheiben 12 getragen werden, benötigt der Walzenmantel 9 einen in Figur 2 dargestellten Übergangsbereich von der konkaven Form des Pressspaltes zur Kreisform der Seitenscheibe 12.

Dieser Übergang wird auch als Abspannlänge I₁, I₂ bezeichnet und entspricht der Länge, um die der Walzenmantel 9 der Presswalze 4 die Mantelfläche der Gegenwalze 5 axial überragt.

Diese Abspannlänge I_{1,} I₂ kann gleich oder unterschiedlich lang sein.

Hier überragt die Presswalze 4 die Gegenwalze 5 beidseitig um die gleiche Länge I₁, I₂ von ca. 25 cm, so dass die Presswalze 4 0,5 m länger als die Gegenwalze 5 ist.

## Patentansprüche

1. Langspaltpresse zur Entwässerung einer Papier-, Karton-, Tissue- oder einer anderen Faserstoffbahn (1) in einer Maschine zur Herstellung derselben, bestehend aus einer Presswalze (4) mit einem flexiblen Walzenmantel (9) und einem Presselement (6) mit konkaver Pressfläche, welches den Walzenmantel (9) zur Bildung eines verlängerten Pressspaltes zu einer zylindrischen Gegenwalze (5) drückt, wobei der Durchmesser der Presswalze (4) unter 1 m liegt, **dadurch gekennzeichnet, dass**
der Durchmesser der Gegenwalze (5) mehr als 0,8 m beträgt, der Walzenmantel der Presswalze (4) höchstens 0,6 m breiter als die Mantelfläche der Gegenwalze (5) und der Durchmesser der Presswalze (4) kleiner als der Durchmesser der Gegenwalze (5) ist.

2. Langspaltpresse nach Anspruch 1, **dadurch gekennzeichnet, dass** das Verhältnis zwischen der Länge (L) der Pressfläche in Bahnlaufrichtung (11) und dem Durchmesser der Presswalze (4) kleiner als 0,25 ist.

3. Langspaltpresse nach Anspruch 1 oder 2, **dadurch gekennzeichnet, dass** der mittlere Pressdruck *p̅* im Pressspalt größer als 2 MPa, vorzugsweise größer als 3 MPA und insbesondere größer als 4 MPa ist.

4. Langspaltpresse nach einem der vorhergehenden Ansprüche, **dadurch gekennzeichnet, dass**
die Pressfläche in Bahnlaufrichtung (11) eine Länge (L) von weniger als 140 mm, vorzugsweise weniger als 100 mm und insbesondere weniger als 80 mm aufweist.

5. Langspaltpresse nach einem der Ansprüche 1 bis 3, **dadurch gekennzeichnet, dass**
die Pressfläche in Bahnlaufrichtung (11) eine Länge (L) von weniger als 230 mm, vorzugsweise von weniger als 190 mm und insbesondere von weniger als 160 mm aufweist.

6. Langspaltpresse nach einem der vorhergehenden Ansprüche, **dadurch gekennzeichnet, dass**
die Breite des Walzenmantels der Presswalze (4) weniger als 7,5 m, vorzugsweise weniger als 6,8 m und insbesondere weniger als 5,5 m beträgt.

7. Langspaltpresse nach einem der vorhergehenden Ansprüche, **dadurch gekennzeichnet, dass**
Der Walzenmantel der Presswalze (4) höchstens 0,5 m, vorzugsweise höchstens 0,4 m breiter als die Mantelfläche der Gegenwalze (5) ist.

## Claims

1. Extended nip press for dewatering a paper, board, tissue or another fibrous web (1) in a machine for producing the same, comprising a press roll (4) having a flexible roll shell (9) and a pressing element (6) having a concave pressing surface, which presses the roll shell (9) to form an extended press nip in relation to a cylindrical opposing roll (5), the diameter of the press roll (4) lying below 1 m, **characterized in that** the diameter of the opposing roll (5) is more than 0.8 m, the roll shell of the press roll (4) is at most 0.6 m wider than the circumferential surface of the opposing roll (5) and the diameter of the press roll (4) is smaller than the diameter of the opposing roll (5).

2. Extended nip press according to Claim 1, **characterized in that** the ratio between the length (L) of the pressing surface in the web running direction (11) and the diameter of the press roll (4) is less than 0.25.

3. Extended nip press according to Claim 1 or 2, **characterized in that** the average pressing pressure ρ̅ in the press nip is greater than 2 MPa, preferably greater than 3 MPa and in particular greater than 4 MPa.

4. Extended nip press according to one of the preceding claims, **characterized in that** the pressing surface in the web running direction (11) has a length (L) of less than 140 mm, preferably of less than 100 mm and in particular of less than 80 mm.

5. Extended nip press according to one of Claims 1 to 3, **characterized in that** the pressing surface in the web running direction (11) has a length (L) of less than 230 mm, preferably of less than 190 mm and in particular of less than 160 mm.

6. Extended nip press according to one of the preceding claims, **characterized in that** the width of the roll shell of the press roll (4) is less than 7.5 m, preferably less than 6.8 m and in particular less than 5.5 m.

7. Extended nip press according to one of the preceding claims, **characterized in that** the roll shell of the press roll (4) is at most 0.5 m, preferably at most 0.4 m, wider than the circumferential surface of the opposing roll (5).

## Revendications

1. Presse à longue pince pour égoutter une bande de papier, carton, papier-tissu ou une autre bande fibreuse (1) dans une machine pour la fabrication de ce matériau, constituée d'un rouleau de presse (4) avec une enveloppe de rouleau flexible (9) et un élément de presse (6) avec une surface de presse concave, qui presse l'enveloppe de rouleau (9) pour former une pince de presse allongée avec un contre-rouleau cylindrique (5), le diamètre du rouleau de presse (4) étant inférieur à 1 m, **caractérisée en ce que** le diamètre du contre-rouleau (5) est supérieur à 0.8 m, l'enveloppe de rouleau du rouleau de presse (4) a une largeur supérieure de 0.6 m au maximum à la surface d'enveloppe du contre-rouleau (5) et le diamètre du rouleau de presse (4) est inférieur au diamètre du contre-rouleau (5).

2. Presse à longue pince selon la revendication 1, **caractérisée en ce que** le rapport entre la longueur (L) de la surface de presse dans la direction d'avance de la bande (11) et le diamètre du rouleau de presse (4) est inférieur à 0,25.

3. Presse à longue pince selon la revendication 1 ou 2, **caractérisée en ce que** la pression de pressage moyenne p dans la pince de pressage est supérieure à 2 MPa, de préférence supérieure à 3 MPa et en particulier supérieure à 4 MPa.

4. Presse à longue pince selon l'une quelconque des revendications précédentes, **caractérisée en ce que** la surface de pressage dans la direction d'avance de la bande (11) présente une longueur (L) inférieure à 140 mm, de préférence inférieure à 100 mm et en particulier inférieure à 80 mm.

5. Presse à longue pince selon l'une quelconque des revendications 1 à 3, **caractérisée en ce que** la surface de pressage dans la direction d'avance de la bande (11) présente une longueur (L) inférieure à 230 mm, de préférence inférieure à 190 mm et en particulier inférieure à 160 mm.

6. Presse à longue pince selon l'une quelconque des revendications précédentes, **caractérisée en ce que** la largeur de l'enveloppe de rouleau du rouleau de presse (4) est inférieure à 7,5 m, de préférence inférieure à 6,8 m et en particulier inférieure à 5,5 m.

7. Presse à longue pince selon l'une quelconque des revendications précédentes, **caractérisée en ce que** l'enveloppe de rouleau du rouleau de presse (4) a une largeur supérieure de 0.5 m au maximum, de préférence de 0.4 m au maximum, à la surface d'enveloppe du contre-rouleau (5).
